# FASCICULE DE BREVET EUROPEEN

(11) **EP 3 140 493 B1**
(45) Date de publication et mention de la délivrance du brevet: **25.07.2018**
(21) Numéro de dépôt: 15715761.1
(22) Date de dépôt: 16.04.2015
(51) Int. Cl.: E21B 17/08

(54) **TRONÇON DE COLONNE MONTANTE EQUIPEE D'UNE BAGUE DE VERROUILLAGE INTERNE ET D'UN MOYEN DE REGLAGE DE JEU ENTRE LES ELEMENTS DE TUBE AUXILIAIRE ET LES ELEMENTS DE TUBE PRINCIPAL**
ABSCHNITT EINER STEIGLEITUNG MIT EINEM INNEREN ARRETIERRING UND VORRICHTUNG ZUR EINSTELLUNG DES SPIELS ZWISCHEN DEN NEBENROHRELEMENTEN UND DEM HAUPTROHRELEMENTEN
SECTION OF A RISER PROVIDED WITH AN INNER LOCKING RING AND A MEANS FOR ADJUSTING PLAY BETWEEN THE AUXILIARY TUBE ELEMENTS AND THE MAIN TUBE ELEMENTS

(30) Priorité: 05.05.2014 FR 1454056
(43) Date de publication de la demande: 15.03.2017
(73) Titulaire: IFP Energies nouvelles, 92500 Rueil-Malmaison (FR)
(72) Inventeur: PERSENT, Emmanuel, F-78290 Croissy sur Seine (FR); SAEEDI, Navid, F-94140 Alfortville (FR); PAPON, Gerard, F-78690 Les Essarts Le Roi (FR)
(86) Numéro de dépôt international: PCT/EP2015/058269
(87) Numéro de publication internationale: WO 2015/169559

(56) Documents cités:
- WO-A1-2011/104629
- FR-A1- 2 839 339
- FR-A1- 2 925 105
- US-A- 4 491 346

## Description

La présente invention concerne le domaine du forage et de l'exploitation pétrolière de gisement en mer très profonde. Elle concerne un tronçon de colonne montante.

Une colonne montante (ou « riser ») de forage est constituée par un ensemble d'éléments tubulaires de longueur comprise entre 15 et 27 m (50 et 90 feet), assemblés par des connecteurs. Les éléments tubulaires sont généralement constitués d'un tube principal muni de connecteurs à chaque extrémité. Des conduites auxiliaires tubulaires dites également conduites périphériques couramment nommée "kill line", "choke line", "booster line" et "hydraulic line" permettant la circulation de fluides techniques sont prévues parallèlement au tube principal. Les éléments tubulaires sont assemblés sur le lieu de forage, à partir d'un support flottant. La colonne descend dans la tranche d'eau au fur et à mesure de l'assemblage des éléments tubulaires, jusqu'à atteindre la tête de puits située sur le fond marin.

Dans l'optique de forer à des profondeurs d'eau pouvant atteindre 3500 m ou plus, le poids de la colonne montante devient très pénalisant. Ce phénomène est aggravé par le fait que, pour une même pression maximale de service, la longueur de la colonne impose un diamètre intérieur des conduites auxiliaires plus grand compte tenu de la nécessité de limiter les pertes de charge.

Par ailleurs, la nécessité de diminuer le temps d'assemblage des colonnes montantes est d'autant plus critique que la profondeur d'eau, et donc la longueur de la colonne, sont importantes.

Les documents FR 2925105, FR 2956693 et FR 2956694 décrivent différentes solutions proposant notamment de faire participer les conduites auxiliaires, conjointement avec le tube principal, à la reprise des efforts longitudinaux appliqués à la colonne montante. Toutefois pour les systèmes décrits dans ces brevets, la fixation des lignes auxiliaires par rapport au tube principal entraîne des efforts élevés de traction dans les lignes auxiliaires. Afin de résister à ces efforts de traction, les épaisseurs des lignes auxiliaires sont importantes, ce qui génère une augmentation de la masse, de la taille des flotteurs et par conséquent du coût de la colonne montante.

Le FR 2839339 A1 décrit une méthode de dimensionnement d'un élément de colonne montante avec conduites auxiliaires intégrées.

La présente invention décrit une solution qui propose une conception compacte des connecteurs au moyen d'une bague de verrouillage interne. Selon l'invention, les lignes auxiliaires sont mobiles au moyen d'une liaison pivot glissant, dont le mouvement relatif est limité par un moyen de réglage de jeu. Les connecteurs selon l'invention sont bien adaptés pour les colonnes montantes installées en mer profonde, c'est-à-dire à une profondeur supérieure à 2000 mètres. Ainsi, les épaisseurs des lignes auxiliaires peuvent être réduites, ce qui permet des gains sur la masse des flotteurs, sur la masse totale de la colonne montante, sur le coût de la colonne montante.

### Le dispositif selon l'invention

L'invention concerne un tronçon de colonne montante, comportant un élément de tube principal prolongé par un élément connecteur mâle et par un élément connecteur femelle comprenant une première série de tenons sur sa face intérieure, dans lequel une bague de verrouillage est montée sur ledit élément connecteur mâle, la surface extérieure de ladite bague de verrouillage comprenant au moins une deuxième série de tenons, ledit tronçon de colonne montante comprenant en outre au moins un élément de tube auxiliaire. Ledit élément de tube auxiliaire est solidaire d'une extrémité dudit élément de tube principal et est connecté par une liaison pivot glissant avec l'autre extrémité dudit élément de tube principal, ladite liaison pivot glissant autorisant un mouvement de translation relatif entre ledit élément de tube principal et ledit élément de tube auxiliaire sur une distance limitée par un moyen de réglage de jeu placé sur ledit élément de tube auxiliaire.

Selon l'invention, ledit moyen de réglage de jeu est formé par un écrou ou une pièce filetée.

Selon une variante de réalisation, ledit élément de tube auxiliaire est prolongé d'une part par un embout femelle et d'autre part par un embout mâle équipé d'un écrou.

Selon une deuxième variante de réalisation, ledit élément de tube auxiliaire est prolongé d'une part par un embout femelle et d'autre part par un réceptacle, dans lequel est insérée une goupille mâle équipée d'une butée.

Alternativement, ledit élément de tube auxiliaire est prolongé d'une part par un réceptacle, dans lequel est insérée une goupille femelle, et d'autre part par un réceptacle, dans lequel est vissée une goupille filetée mâle, ladite goupille filetée mâle comprenant un épaulement.

Selon un aspect de l'invention, la distance est limitée par ledit moyen de réglage de jeu est comprise entre 0 et 38,1 mm, de préférence entre 2,54 mm et 25,4 mm.

Avantageusement, ledit élément connecteur mâle comprend un manchon sur lequel est montée ladite bague de verrouillage.

De préférence, ledit élément connecteur mâle comprend une troisième série de tenons sur sa face intérieure, et la surface extérieure de ladite bague de verrouillage comporte une quatrième série de tenons aptes à coopérer avec ladite troisième série de tenons.

De manière avantageuse, chaque série de tenons est composé d'au moins deux rangées d'au moins quatre tenons.

De plus, ledit élément de tube auxiliaire peut être un tube en acier fretté par des fils de renfort, telles que des fibres de verre, de carbone, ou en aramide enrobées dans une matrice polymère.

Selon un mode de réalisation, lesdits éléments connecteurs mâle et femelle prolongent l'élément de tube principal en augmentant la section et l'épaisseur dudit élément de tube principal pour former des brides pour le passage dudit élément de tube auxiliaire.

Avantageusement, ladite liaison pivot glissant est réalisée dans une bride dudit élément connecteur mâle.

Selon un aspect de l'invention, ledit tronçon de colonne montante comprend un anneau de verrouillage coopérant avec les surfaces périphériques desdites brides pour assembler lesdites brides.

De préférence, la face intérieure dudit anneau de verrouillage est munie d'une première série de tenons et la surface périphérique de la bride dudit élément connecteur femelle comprend une deuxième série de tenons.

De manière avantageuse, la face intérieure dudit anneau de verrouillage est munie d'une troisième série de tenons et la surface périphérique de la bride dudit élément connecteur mâle comprend une quatrième série de tenons apte à coopérer avec ladite troisième série de tenons.

De plus, ledit anneau de verrouillage peut être rendu solidaire en rotation de ladite bague de verrouillage.

En outre, l'invention concerne une colonne montante comportant au moins deux tronçons de colonne montante selon l'invention, pour lesquels la connexion entre deux tronçons consécutifs est réalisée au moins au moyen desdits éléments connecteurs mâle et femelle et de ladite bague de verrouillage.

Avantageusement, ladite distance du mouvement de translation relatif de ladite liaison pivot glissant est réglée de telle sorte à être positive lors de la connexion d'au moins deux tronçons de ladite colonne montante, et à être nulle lors de l'utilisation de ladite colonne montante.

L'invention concerne également l'utilisation d'une colonne montante selon l'invention pour effectuer une opération de forage de puits en mer.

### Présentation succincte des figures

D'autres caractéristiques et avantages du procédé selon l'invention, apparaîtront à la lecture de la description ci-après d'exemples non limitatifs de réalisations, en se référant aux figures annexées et décrites ci-après.
La figure 1 schématise une colonne montante selon l'invention.
La figure 2 illustre un tronçon de colonne montante selon un mode de réalisation de l'invention.
La figure 3 illustre la connexion de deux tronçons de colonne montante selon un premier mode de réalisation de l'invention.
La figure 4 illustre une vue éclatée avant connexion de la bague de verrouillage et l'élément connecteur femelle selon le mode de réalisation de la figure 3.
La figure 5 illustre une bague de verrouillage selon le mode de réalisation de la figure 3.
La figure 6 illustre la connexion de deux tronçons de colonne montante selon un deuxième mode de réalisation de l'invention.
La figure 7 illustre un anneau de verrouillage pour le deuxième mode de réalisation de l'invention.
Les figures 8 à 10 représentent trois variantes de réalisation selon l'invention d'une ligne auxiliaire.
La figure 11 est une courbe représentant la masse de la colonne montante en fonction du jeu pour un exemple selon l'invention.

### Description détaillée de l'invention

La figure 1 schématise une colonne montante 1 installée en mer. La colonne montante 1 prolonge le puits P et s'étend depuis la tête de puits 2 jusqu'à un support flottant 3, par exemple une plateforme ou un bateau. La tête de puits 2 est munie d'obturateur couramment nommé "B.O.P." ou "Blow Out Preventer". La colonne montante 1 est constituée par l'assemblage de plusieurs tronçons 4 assemblés bout à bout par des connecteurs 5. Chaque tronçon est composé d'un élément de tube principal 6 muni d'au moins un élément de conduite auxiliaire 7, également appelée conduite périphérique. Les conduites auxiliaires dénommées "kill line" ou "choke line" sont utilisées pour assurer la sécurité du puits pendant le déroulement des procédures de contrôle des venues de fluides sous pression dans le puits. La ligne "choke" est une ligne de sécurité véhiculant des fluides (huile, eau, gaz) en provenance du puits lors d'une venue et les dirigeant vers le manifold de duses et la torche. La ligne "kill" est une ligne de sécurité qui permet d'injecter dans le puits des fluides lourds et des ciments permettant de stopper une éruption incontrôlable autrement. La conduite dénommée "booster line" permet d'injecter de la boue dans le puits afin d'augmenter sa vitesse de remontée et d'éviter la sédimentation des déblais ; elle sert aussi pour remplacer la boue contenue dans le riser par de l'eau avant une déconnexion. La conduite dénommée "hydraulic line" permet de commander l'obturateur de la tête de puits. Les lignes hydrauliques permettent d'alimenter les organes de sécurité des BOP (vannes et accumulateurs) en fluide hydraulique (eau distillée chargée en glycol) sous pression.

La figure 2 représente schématiquement un tronçon 4 de la colonne montante selon un mode de réalisation de l'invention. Le tronçon 4 comporte un élément de tube principal 6 dont l'axe constitue l'axe de la colonne montante. Les tubes auxiliaires 7 constituent des lignes ou conduites auxiliaires disposées parallèlement à l'axe du tube principal. Les éléments de tube auxiliaire 7 ont des longueurs sensiblement égales à la longueur de l'élément de tube principal 6, en général compris entre 10 et 30 mètres. Il y a au moins une ligne 7 disposée à la périphérie du tube principal. Sur la figure 2, deux lignes 7 sont schématisées.

Un connecteur 5 représenté sur la figure 1 est constitué de deux éléments désignés, en référence à la figure 2, par l'élément connecteur femelle 8 et l'élément connecteur mâle 9. Les éléments connecteurs 8 et 9 sont montés aux extrémités de l'élément de tube principal 6. L'élément connecteur femelle 8 est solidaire du tube 6, par exemple au moyen d'un soudage, d'un vissage, d'un sertissage ou d'une liaison par coincement. L'élément connecteur mâle 9 est solidaire du tube 6, par exemple au moyen d'un soudage, d'un vissage, d'un sertissage ou d'une liaison par coincement. L'assemblage de l'élément connecteur mâle 9 avec un élément connecteur femelle 8 d'un autre tronçon forme le connecteur 5 qui transmet des efforts d'un tronçon de colonne montante au tronçon suivant, notamment les efforts longitudinaux auxquels est soumise la colonne montante.

Le connecteur 5 peut être conçu et dimensionné pour satisfaire les spécifications mentionnées par les normes API 16 R et API 2RD éditées par l'American Petroleum Institute (Institut Américain du Pétrole).

La figure 3 représente un élément connecteur mâle 9 qui est emboîté dans un élément connecteur femelle 8. Une portion de l'élément connecteur mâle 9 pénètre dans l'élément connecteur femelle 8. Cet emboîtement est limité par une butée axiale : l'extrémité de l'élément connecteur mâle 9 vient en butée contre l'épaulement axial pratiqué sur la surface intérieure de l'élément connecteur femelle 8 : l'épaulement axial pratiqué sur la surface extérieure de l'élément connecteur mâle 9 vient en butée contre l'épaulement axial pratiqué sur la surface intérieure de l'élément connecteur femelle 8. Tel que représenté sur les figures 2 et 3, l'élément connecteur mâle 9 peut comprendre un manchon 10 fixé dans l'élément connecteur mâle. Le manchon 10 a un rôle de centrage et d'étanchéité des éléments connecteurs mâle 9 et femelle 8. La fixation du manchon 10 peut être réalisée par soudure, filetage, collage, frettage ou tout autre moyen analogue. A la place du manchon 10, des variantes de réalisation non représentées peuvent être envisagées, tel qu'un prolongement de l'élément de tube principal 6.

Le connecteur 5 comporte une bague de verrouillage 11 qui est positionnée entre l'élément connecteur mâle 9 et l'élément connecteur femelle 8, la bague de verrouillage est alors une bague interne, placée au sein de l'élément connecteur femelle. Lorsque l'élément connecteur mâle 9 est emboîté dans un élément connecteur femelle 8, une partie de la bague 11 pénètre dans l'élément femelle 8 de manière à ce qu'une série de tenons 12 située sur la surface extérieure de la bague 11 coopèrent avec une série de tenons située sur la face intérieure de l'élément femelle 9. Le verrouillage et le déverrouillage du connecteur 5 sont réalisés par rotation de la bague 11 (verrouillage du type à baïonnette). La bague 11 peut être munie d'un moyen de manoeuvre, par exemple une barre de manoeuvre qui peut être démontable. La barre de manoeuvre permet de faire tourner la bague 11 dans son logement pratiqué dans l'élément connecteur femelle 8, autour de l'axe du tube principal. Les efforts longitudinaux, c'est-à-dire qui sont dirigés selon l'axe du tube principal, sont transmis d'un tronçon 4 au tronçon adjacent 4 par l'intermédiaire de la connexion de type baïonnette entre la bague 11 et l'élément connecteur femelle 8. Plus précisément, les efforts longitudinaux sont transmis des tenons 12 de la bague 11 aux tenons de l'élément connecteur femelle 8.

La bague de verrouillage 11 est montée sur l'élément connecteur mâle 9. Selon le mode de réalisation illustré à la figure 3, la bague de verrouillage 11 comprend sur sa face extérieure une autre série de tenons 16 coopérant avec une série de tenons située sur la face intérieure de l'élément connecteur mâle 9. Ainsi, la bague de verrouillage 11 est fixée à l'élément connecteur mâle, lorsque que des tronçons de colonne montante sont connectés. En situation non verrouillée, la bague est solidaire de l'élément mâle au moyen de pions (non représentés sur la figure 3). De plus, cette réalisation de la bague de verrouillage 11 permet de réaliser un connecteur entièrement démontable pour faciliter l'inspection et la maintenance du connecteur. Ce mode de réalisation permet également de réaliser une bague 11 et des éléments connecteur mâle 9 et femelle 8 quasi symétriques, ce qui facilite leur fabrication.

En référence à la figure 3, la bague 11 est montée sur la surface extérieure du manchon 10. Elle est maintenue au moyen des séries de tenons de la bague et des éléments connecteurs mâle 9 et femelle 8. Ainsi, les efforts axiaux passent de l'élément connecteur mâle 9 à l'élément connecteur femelle 8 via les dentures sans transiter par le manchon 10.

Alternativement de l'assemblage à baïonnette, la bague de verrouillage 11 n'est pas pourvue d'une série de tenons du côté du connecteur mâle 9 ; elle est montée mobile en rotation sur l'élément mâle 9, tout en étant bloquée en translation, en particulier selon la direction de l'axe du tube principal. La bague de verrouillage 11 est alors maintenue dans un logement défini par des épaulements.

En référence aux figures 3 et 4, l'élément connecteur femelle 8 et la bague 11 comportent respectivement une série de tenons constituée de deux couronnes (ou rangées) de tenons ou ergots, permettant d'assurer le verrouillage axial du connecteur 5. Les tenons s'étendent préférentiellement selon des directions radiales. Selon un mode de réalisation préférentiel, chaque couronne (rangée) de tenons comporte quatre tenons. Sur la figure 4, l'élément connecteur femelle 8 comporte une première couronne 8A de quatre tenons et une deuxième couronne 8B de quatre tenons. La bague 11 comporte également une première couronne 12A de quatre tenons et une deuxième couronne 12B de quatre tenons. La figure 4 représente uniquement la partie inférieure de la bague 11, c'est-à-dire seulement la partie en connexion avec l'élément connecteur femelle 8.

Les tenons sont décalés angulairement d'une couronne à l'autre et inscrits dans des surfaces cylindriques de rayons différents. Par exemple, les première et deuxième couronnes de l'élément connecteur femelle 8 sont respectivement inscrites dans des surfaces cylindriques de rayon r et R (avec r<R). Les première et deuxième couronnes de la bague 11 sont respectivement inscrites dans des surfaces cylindriques de rayon r' et R' (avec r'<R'). Le rayon r est légèrement supérieur au rayon R' de manière à ce que les tenons de la deuxième couronne de la bague 11 puissent coulisser et tourner librement à l'intérieur du cylindre formé par la surface intérieure des tenons de la première couronne de l'élément connecteur femelle.

Les tenons 12A de la première couronne de la bague 11 coopèrent avec les tenons 8A de la première couronne de l'élément connecteur femelle 8 pour former un assemblage à baïonnette. Les tenons 12B de la deuxième couronne de la bague 11 coopèrent avec les tenons 8B de la deuxième couronne de l'élément connecteur femelle 8.

Plus précisément lors de l'engagement de la bague 11 dans l'élément connecteur femelle 8, la bague 11 suit un mouvement de translation dans la direction de l'axe du tube principal selon les étapes successives :
- la deuxième couronne 12B de la bague 11 passe à l'intérieur de la première couronne 8A de l'élément connecteur femelle 8, puis
- les tenons 12B de la deuxième couronne de la bague 11 s'engagent entre les tenons 8B de la deuxième couronne de l'élément connecteur femelle 8 et simultanément les tenons 12A de la première couronne de la bague 11 s'engagent entre les tenons 8A de la première couronne de l'élément connecteur femelle 8, puis
- lorsque la bague 11 arrive en butée, les tenons 12A de la première couronne de la bague 11 se logent dans une rainure (schématisée sur les figures 3 et 4) pratiquée dans l'élément connecteur femelle 8 entre la première couronne 8A et la deuxième couronne 8B de l'élément connecteur femelle 8 et les tenons 12B de la deuxième couronne de la bague 11 se logent dans une rainure (schématisée sur les figure 3 et 4) pratiquée dans l'élément connecteur femelle 8 sous la deuxième couronne 8B de l'élément connecteur femelle 8.

Puis lorsque la bague 11 est en butée contre l'élément connecteur femelle 8, on fait pivoter la bague 11 de manière à ce que les tenons de la bague soient positionnés face aux tenons de l'élément connecteur femelle. Les tenons 12A de la première couronne de la bague 11 sont positionnés face aux tenons de la première couronne de l'élément connecteur femelle 8 et les tenons 12B de la deuxième couronne de la bague 11 sont positionnés face aux tenons 8B de la deuxième couronne de l'élément connecteur femelle 8. Ainsi, les tenons de la bague 11 sont en butées axiales par rapport aux tenons de l'élément connecteur femelle 8 et bloquent en translation l'élément connecteur femelle 8 par rapport à l'élément connecteur mâle 9.

Chacun des deux systèmes d'assemblage à baïonnette peut permettre d'assurer entre les tenons de l'élément femelle 8 et les tenons de la bague 11 un contact sur une plage angulaire totale qui peut atteindre 175°. De préférence, les deux systèmes d'assemblage étant angulairement décalés autour de l'axe du connecteur, le connecteur selon l'invention permet de répartir les charges axiales sur environ 350° autour de l'axe.

Alternativement, selon l'invention, la bague 11 et l'élément connecteur femelle 8 peuvent ne comporter chacun qu'une seule couronne : les tenons de l'unique couronne de la bague 11 coopèrent avec les tenons de l'unique couronne de l'élément connecteur femelle 8.

Le nombre de tenons par couronne peut varier, notamment en fonction des diamètres du tube intérieur et des efforts à transmettre par le connecteur.

Selon le mode de réalisation représenté à la figure 3, le système de verrouillage par baïonnette de la bague 11 dans l'élément connecteur mâle 9 aux moyens de la série de tenons 16 est similaire au système de verrouillage par baïonnette de la bague 11 dans l'élément connecteur femelle 8 :
- l'élément connecteur mâle 9 et la bague 11 comportent respectivement deux couronnes (ou rangées) de tenons ou ergots, permettant d'assurer le verrouillage axial du connecteur 5,
- les tenons s'étendent préférentiellement selon des directions radiales,
- les relations entre les rayons r, r', R, et R' sont également vérifiées afin de pouvoir insérer la bague 11 dans l'élément connecteur mâle 9,
- selon un mode de réalisation préférentiel, chaque couronne (rangée) de tenons comporte quatre tenons...

La figure 5 représente une bague 11 selon ce mode de réalisation. La bague de verrouillage 11 comporte une série de tenons 12 apte à coopérer avec un élément connecteur femelle 8 pour former un assemblage à baïonnette et une série de tenons 16 apte à coopérer avec un élément connecteur mâle 9 pour former un assemblage à baïonnette. Chaque série de tenons peut être composée de deux couronnes comportant quatre tenons. Telle que décrite en référence à la figure 4, la série de tenons 12 comprend une première couronne 12A et une deuxième couronne 12B coopérant avec deux couronnes de l'élément connecteur femelle. La série de tenons 16 comprend une première couronne 16A de tenons et une deuxième couronne 16B de tenons. Avantageusement, la série de tenons 16 est similaire à la série de tenons 12, et la connexion de la série de tenons 16 au sein de l'élément connecteur mâle 9 et identique à la connexion de la série de tenons 12 au sein de l'élément connecteur femelle 8. Ainsi, la bague de verrouillage 11 est sensiblement symétrique. Grâce à cet assemblage, les efforts axiaux passent de l'élément connecteur mâle 9 à l'élément connecteur femelle 8 via les dentures sans transiter par le manchon 10.

Dans la liaison bague 11 par rapport à l'élément connecteur mâle 9, il peut être prévu des pions supportant le poids de l'anneau lorsque la connexion est déverrouillée.

Un système de verrouillage permet de bloquer en rotation la bague 11.

Selon l'invention, l'élément de conduite auxiliaire 7 est solidairement lié avec une liaison encastrement (sans mouvement relatif entre les pièces) à une seule extrémité du tube principal 6 et est connecté par une liaison pivot glissant avec l'autre extrémité du tube principal. Dans la présente demande, une liaison pivot glissant désigne une liaison qui lie un premier solide à un deuxième solide, le premier solide pouvant translater par rapport au deuxième solide dans la direction d'un axe et le premier solide pouvant pivoter par rapport au deuxième solide autour de ce même axe. Ainsi l'élément de conduite auxiliaire 7 peut coulisser et pivoter selon sa direction axiale par rapport au tube principal 6, l'élément de conduite auxiliaire 7 n'est pas libre de mouvement dans les directions radiale et tangentielle, c'est-à-dire dans les directions d'un plan perpendiculaire à la figure 3.

En d'autres termes, le tronçon de colonne montante 4 comporte à chacune de ses extrémités des moyens de liaison, schématisés sur la figure 3, qui permettent d'un côté de lier axialement un élément de conduite auxiliaire 7 au tube principal 6 et de l'autre côté de former la liaison pivot glissant entre l'élément de conduite auxiliaire 7 et le tube principal 6.

Selon un mode de réalisation de l'invention illustré à la figure 3, la liaison encastrement entre l'élément de conduite auxiliaire 7 et l'élément de conduite principale 6 est réalisée au niveau de l'élément connecteur femelle 8, et la liaison pivot glissant entre l'élément de conduite auxiliaire 7 et l'élément de conduite principale 6 est réalisée au niveau de l'élément connecteur mâle 9. Alternativement, la liaison encastrement entre l'élément de conduite auxiliaire 7 et l'élément de conduite principale 6 est réalisée au niveau de l'élément connecteur mâle 9, et la liaison pivot glissant entre l'élément de conduite auxiliaire 7 et l'élément de conduite principale 6 est réalisée au niveau de l'élément connecteur femelle 8. Seule la première variante est décrite dans la suite de la description, la deuxième variante se déduisant par symétrie.

Au niveau de l'extrémité du tronçon munie de l'élément connecteur femelle 8, le tube principal 6 est prolongé par un épaulement ou bride 23 comportant un passage cylindrique dans lequel l'élément de conduite auxiliaire 7 peut coulisser. L'élément de conduite auxiliaire 7 comporte une butée, par exemple un écrou ou un épaulement pour positionner axialement l'élément 7 par rapport à la bride 23. Lors du montage de l'élément de conduite auxiliaire 7 sur le tube principal 6, une butée de l'élément 7 vient en appui sur la bride 23, par exemple contre l'épaulement axial pratiqué dans le passage cylindrique de sorte à former une liaison encastrement sans mouvement relatif entre les pièces.

Au niveau de l'extrémité du tronçon munie de l'élément connecteur mâle 9, le tube principal 6 est prolongé par un épaulement ou bride 24 comportant un passage cylindrique dans lequel l'élément de conduite auxiliaire 7 peut coulisser et pivoter. L'élément de conduite auxiliaire 7 comporte un moyen de réglage de jeu 15 (ou butée réglable) permettant de limiter la distance du mouvement de translation relatif entre l'élément de conduite auxiliaire 7 et la bride 24. Le moyen de réglage de jeu 15 forme une butée disposée à une distance ajustable J de la bride 24. Ainsi, lors du montage un jeu J est réglé par le moyen de réglage de jeu 15. Puis lorsque la colonne montante est mise sous tension, le mouvement relatif ou la déformation de l'élément de conduite auxiliaire 7 ou de l'élément de tube principal 6 est limitée d'une distance J, au-delà d'une certaine tension, le jeu devient nul et l'élément de conduite auxiliaire 7 est en butée dans la bride 24.

Les éléments connecteurs femelle 8 et mâle 9 ont des formes de révolution autour de l'axe de l'élément tubulaire principal. Selon une variante de réalisation de l'invention, les brides 23 et 24 peuvent comporter des renforts positionnés au droit de certaines lignes auxiliaires (par exemple « choke line » et « kill line »). Selon l'invention, les éléments connecteurs 8 et 9 prolongent l'élément de tube principal 6 en augmentant l'épaisseur et la section externe du tube, pour former respectivement les épaulements ou brides 23 et 24. De préférence, la section extérieure des éléments connecteurs 8 et 9 varie progressivement le long de l'axe 8, de manière à éviter une variation brusque de section entre le tube 6 et les épaulements 23 et 24 qui fragiliserait la tenue mécanique du connecteur 5. Par exemple, en référence à la figure 2, les brides 23 et 24 forment des congés.

Les tubes auxiliaires 7 sont soumis à des efforts de compression axiale engendrés par la différence de pression interne/externe qui génère un « effet de fond » qui s'applique sur les extrémités de tubes (par exemple les lignes auxiliaires peuvent être soumises à des pressions de l'ordre de 1034 bar soit 15000 psi). Sous ces pressions, les éléments du tube principal s'allongent et les éléments des tubes auxiliaires se raccourcissent jusqu'à ce que le jeu J soit nul. Lorsque que le jeu J devient nul, toutes les lignes s'allongent de manière identique. Les éléments du tube principal 6 sont susceptibles de s'allonger car ils doivent supporter en totalité ou partiellement, d'une part le poids de la colonne montante et le poids de la boue de forage, et d'autre part, les efforts de tension imposés à la colonne montante pour la maintenir sensiblement verticale. En général, les éléments de tube principal en tête de la colonne montante, c'est-à-dire proches de la surface de la mer, subissent les efforts de tension maximum, donc l'allongement maximum. Les éléments des tubes auxiliaires 7 sont susceptibles de se raccourcir sous l'effet de la différence entre la pression interne et la pression externe due au fluide qu'ils contiennent. En effet, le fluide applique une pression sur les extrémités des éléments de tube auxiliaire 7 en imposant des efforts de compression aux éléments de tube auxiliaire 7. De plus, la déformation radiale du tube dû à la différence entre la pression interne et la pression externe entraîne un raccourcissement du tube. En général, les éléments 4 en pied de colonne montante, c'est-à-dire à proximité du fond marin, subissent la différence de pression interne/externe maximum, donc le raccourcissement maximum.

Tant que le jeu J est positif, l'élément de tube auxiliaire 7 et l'élément de tube principal 6 situés à la même hauteur peuvent varier de longueur indépendamment les uns par rapport aux autres. En revanche quand le jeu J devient nul c'est-à-dire lorsque le moyen de réglage de jeu 15 est en contact avec la bride 24, l'élément de tube auxiliaire 7 et l'élément de tube principal 6 correspondant forment un ensemble hyperstatique : l'élément de tube auxiliaire 7 est solidaire à l'élément de tube principal 6 d'une part au niveau de moyen de fixation, et d'autre part au niveau de la butée qui est en contact avec la bride 24. Par conséquent, l'élément de tube principal 6 induit des efforts de tension dans l'élément de tube auxiliaire 7, et réciproquement.

Ainsi, ces liaisons permettent de répartir les efforts de tension, s'appliquant sur chacun des tronçons de la colonne montante, entre le tube principal 6 et les éléments de conduite auxiliaire 7, tout en évitant le flambage des éléments de conduite auxiliaire 7. L'intégration selon l'invention via la mise en place du jeu J permet d'augmenter la contribution du tube principal et par conséquent de réduire les efforts axiaux dans les lignes périphériques. La réduction des efforts axiaux dans les lignes périphériques grâce à cette intégration présente un bénéfice sur le dimensionnement des embouts et sur le dimensionnement des épaisseurs des tubes auxiliaires.

Avantageusement, le jeu J est choisi en fonction de la longueur du tronçon, en effet les déformations des différentes lignes dépend de la longueur de celles-ci. Pour un tronçon de colonne montante classique de 75 ou 90 ft (22,86 m et 27,43 m), le jeu J est réglé entre 0 et 1,5 pouce (0 et environ 38,1 mm). De préférence, le jeu J est choisi entre 0,1 et 1 pouce, (2,54 et 25,4 mm) pour une répartition optimale des efforts dans les lignes, permettant d'engendrer une diminution de la masse de la colonne montante. Alternativement, le jeu J est choisi entre 0,1 et 0,25 pouce (2,54 et 6,35 mm). Selon une alternative le jeu J est choisi entre 0,25 et 1 pouce (6,35 mm et 25,4 mm). Une solution préférentielle présentant un bon compromis est un jeu d'environ 0,5 pouce (12,7 mm) ou un pouce (25,4 mm).

Selon l'invention, le moyen de réglage de jeu 15 est réalisé par un écrou ou par un élément fileté. Le jeu J est réglé (avant connexion des tronçons) en fonction des efforts et des pressions appliqués sur les éléments de tube principal 6 et les éléments de tube auxiliaire 7. La présence de jeu présente un bénéfice sur le dimensionnement des embouts des lignes périphériques et sur le dimensionnement des épaisseurs des tubes auxiliaires.

Les figures 8 à 10 illustrent trois variantes de réalisation d'élément de tube auxiliaire 7 équipé de moyens de réglage de jeu.

Selon une première variante de réalisation de l'invention illustrée sur les figures 2, 3, 6 et 8, les éléments 7 de lignes auxiliaires sont raccordés bout à bout au moyen de raccords. Un raccord est composé d'un embout mâle 14 situé à une extrémité de l'élément 7 et d'un embout femelle 13 situé à l'autre extrémité de l'élément 7. Un embout mâle 14 coopère de façon étanche avec l'embout femelle 13 d'un autre élément 7. Par exemple, l'embout mâle 14 du raccord est une partie tubulaire qui s'insère dans une autre partie tubulaire 13. La surface intérieure de l'embout femelle 13 est ajustée à la surface extérieure de l'embout mâle 14. Des joints sont montés dans des rainures usinées sur la surface intérieure de l'embout femelle 13 afin d'assurer l'étanchéité de la liaison. Le raccord autorise un déplacement axial d'un des éléments 7 par rapport à l'autre, tout en maintenant la liaison étanche entre les deux éléments. Les embouts mâle 14 et femelle 13 sont fixés par exemple par soudure ou sertissage à un tube central ayant sensiblement la même longueur que l'élément de conduite principal 6 auquel est rattaché l'élément de conduite auxiliaire 7. Pour cette variante de réalisation de l'invention, le moyen de réglage de jeu est formé par un écrou 15 positionné sur l'embout mâle 14 sur une portion filetée non destinée à être insérée dans un embout femelle 13.

Selon une deuxième variante de réalisation de l'invention illustrée sur la figure 9, les éléments 7 de lignes auxiliaires sont raccordés bout à bout au moyen de raccords. Un raccord est composé d'une goupille mâle 18 insérée dans un réceptacle 17 à une extrémité de l'élément 7 et d'un embout femelle 13 situé à l'autre extrémité de l'élément 7. La goupille mâle 18 coopère de façon étanche avec l'embout femelle 13 d'un autre élément 7. Par exemple, la goupille mâle 18 du raccord est une partie tubulaire qui s'insère dans une autre partie tubulaire 13. La surface intérieure de l'embout femelle 13 est ajustée à la surface extérieure de la goupille mâle 18. Des joints sont montés dans des rainures usinées sur la surface intérieure de l'embout femelle 13 afin d'assurer l'étanchéité de la liaison. Le raccord autorise un déplacement axial d'un des éléments 7 par rapport à l'autre, tout en maintenant la liaison étanche entre les deux éléments. L'embout femelle 13 est fixé par exemple par soudure ou sertissage à un tube central ayant sensiblement la même longueur que l'élément de conduite principal 6 auquel est rattaché l'élément de conduite auxiliaire 7. Le réceptacle 17 est fixé par exemple par soudure ou sertissage au tube central. La goupille mâle 18 est fixée au réceptacle 17 notamment par vissage. Ainsi, la goupille mâle 18 est une pièce d'usure pouvant être changée lors de la maintenance de la colonne montante. Pour cette variante de réalisation de l'invention, le moyen de réglage de jeu est formé par un écrou 15 positionné sur la goupille mâle 18 sur une portion filetée non destinée à être insérée dans un embout femelle 13.

Selon une troisième variante de réalisation de l'invention illustrée sur la figure 10, les éléments 7 de lignes auxiliaires sont raccordés bout à bout au moyen de raccords. Un raccord est composé d'une goupille mâle 21 insérée dans un réceptacle 17 à une extrémité de l'élément 7 et d'une goupille femelle 19 insérée dans un réceptacle 20 situé à l'autre extrémité de l'élément 7. La goupille mâle 21 coopère de façon étanche avec la goupille femelle 19 d'un autre élément 7. Par exemple, la goupille mâle 21 du raccord est une partie tubulaire qui s'insère dans une autre partie tubulaire 19. La surface intérieure de la goupille femelle 19 est ajustée à la surface extérieure de la goupille mâle 21. Des joints sont montés dans des rainures usinées sur la surface intérieure de la goupille femelle 19 afin d'assurer l'étanchéité de la liaison. Le raccord autorise un déplacement axial d'un des éléments 7 par rapport à l'autre, tout en maintenant la liaison étanche entre les deux éléments. Le réceptacle 20 est fixé par exemple par soudure ou sertissage à un tube central ayant sensiblement la même longueur que l'élément de conduite principal 6 auquel est rattaché l'élément de conduite auxiliaire 7. La goupille femelle 19 est fixée au réceptacle 20 notamment par vissage. Le réceptacle 17 est fixé par exemple par soudure ou sertissage au tube central. La goupille mâle 21 est fixée au réceptacle 17 notamment par vissage. Ainsi, les goupilles mâle 21 et femelle 19 sont des pièces d'usure pouvant être changées lors de la maintenance de la colonne montante. Pour ce mode de réalisation de l'invention, le moyen de réglage de jeu est formé par la goupille mâle 21 qui est filetée dans le réceptacle et qui possède un épaulement 22 assurant la butée.

Selon un mode de réalisation de l'invention, les éléments de tube auxiliaire 7 sont des tubes frettés par des fils de renfort, telles que des fibres de verre, de carbone, ou en aramide enrobées dans une matrice polymère. Ainsi, la résistance et le poids des lignes auxiliaires sont optimisés. En effet, la présente invention est particulièrement adapté pour les éléments de tubes auxiliaires frettés qui présentent l'avantage de réduire l'épaisseur d'acier et donc le poids de la colonne montante. L'inconvénient du frettage de présenter une plus faible raideur en flexion est compensé par le jeu qui permet de limiter le flambage des conduites auxiliaires. Alternativement, les éléments de tube principal et de tubes auxiliaires peuvent être composés en alliage d'aluminium ou en alliage de titane.

Le fait de disposer la bague 11 entre l'élément connecteur mâle 9 et l'élément connecteur femelle 8 permet une organisation plus compacte du connecteur 5. La position de la bague 11 permet de réduire l'encombrement du connecteur dans la direction radiale. En conséquence, on peut limiter l'écartement, par rapport à l'axe du tube principal, des éléments 7 disposés à la périphérie du connecteur 5. En conséquence, l'écartement réduit de l'élément 7 par rapport à l'axe AA' permet de minimiser les efforts de flexion auquel sont soumis les brides 23 et 24. En effet, les brides 23 et 24 transmettent, et donc supportent, les efforts longitudinaux qui sont repris par les éléments 7. L'écartement des éléments 7 par rapport à l'axe constitue un bras de levier qui, couplé aux efforts longitudinaux repris par les éléments 7, induisent des efforts de flexion dans les brides 23 et 24. Le connecteur compact selon l'invention permet de minimiser les efforts de flexion dans les brides, et donc de réduire les dimensions des brides 23 et 24 et d'alléger le poids des connecteurs.

De plus, le dispositif selon l'invention offre une solution intéressante pour monter rapidement et simplement une colonne montante dont les efforts de tensions sont répartis entre les éléments de tubes auxiliaires et le tube principal. En effet, bien que les éléments de tubes auxiliaires 7 et l'élément de tube principal 6 soient montés de manière à supporter conjointement les efforts de tension appliqués à la colonne, la connexion d'un tronçon 4 de colonne montante à un autre tronçon 4 de colonne montante est réalisée en une opération au moyen de la bague 11. Cette connexion permet de mettre en communication et de rendre étanche l'élément de tube principal d'un tronçon avec celui de l'autre tronçon et, simultanément, de mettre en communication et de rendre étanche les éléments de conduites auxiliaires d'un des tronçons avec ceux de l'autre tronçon.

Par ailleurs, le fait que la bague 11 soit positionnée entre l'élément connecteur mâle 8 et l'élément connecteur femelle 9 permet d'augmenter la tenue du connecteur. En effet, la bague 11 est maintenue mécaniquement du côté intérieur par le logement pratiqué dans l'élément connecteur femelle 8. De plus, en position verrouillée, les tenons de la bague 11 sont en prise avec les tenons de l'élément connecteur femelle 8 qui sont positionnés sur la partie massive de l'élément connecteur femelle 8.

Par conséquent, la combinaison du verrouillage par bague interne et l'existence de jeu dans la liaison des éléments de tube auxiliaire permet d'optimiser le poids de la colonne montante.

### Variante de réalisation

Selon un deuxième mode de réalisation de l'invention, le tronçon de colonne montante comprend en outre un anneau de verrouillage pour la connexion de deux tronçons consécutifs. Cet anneau de verrouillage est dit externe ou périphérique car il coopère avec la périphérie des brides des éléments connecteurs mâle et femelle, de manière à les assembler. Ainsi deux tronçons consécutifs sont assemblés par deux éléments : une bague de verrouillage interne et un anneau de verrouillage périphérique, afin de transmettre les efforts axiaux.

La figure 6 illustre le deuxième de mode de réalisation de l'invention. Les éléments identiques au premier mode de réalisation sont désignés par les mêmes signes de référence. De la même manière que pour le premier mode de réalisation illustré notamment en figure 3, un élément connecteur mâle 9 est emboîté dans un élément connecteur femelle 8. Une portion de l'élément connecteur mâle 9 pénètre dans l'élément connecteur femelle 8. Cet emboîtement est limité par une butée axiale : l'extrémité de l'élément connecteur mâle 9 vient en butée contre l'épaulement axial pratiqué sur la surface intérieure de l'élément connecteur femelle 8. Tel qu'illustré sur la figure 6, l'élément connecteur mâle 9 peut comprendre un manchon 10 fixé dans l'élément connecteur mâle. Le manchon 10 a un rôle de centrage et d'étanchéité des éléments connecteurs mâle 9 et femelle 8. La fixation du manchon 10 peut être réalisée par soudure, filetage, collage, frettage ou tout autre moyen analogue. A la place du manchon 10, des variantes de réalisation non représentées peuvent être envisagées, tel qu'un prolongement de l'élément de tube principal 6.

Le connecteur 5 comporte une bague de verrouillage 11 qui est positionnée entre l'élément connecteur mâle 9 et l'élément connecteur femelle 8, la bague de verrouillage est alors une bague interne, placée au sein de l'élément connecteur femelle. Lorsque l'élément connecteur mâle 9 est emboîté dans un élément connecteur femelle 8, une partie de la bague 11 pénètre dans l'élément femelle 8 de manière à ce qu'une série de tenons 12 située sur la surface extérieure de la bague 11 coopèrent avec une série de tenons située sur la face intérieure de l'élément femelle 9. La bague de verrouillage 11 est montée sur l'élément connecteur mâle 9. Tel qu'illustré à la figure 6, la bague de verrouillage 11 comprend sur sa face extérieure une autre série de tenons 16 coopérant avec une série de tenons située sur la face intérieure de l'élément connecteur mâle 9. Ainsi, la bague de verrouillage 11 est fixée à l'élément connecteur mâle, lorsque que des tronçons de colonne montante sont connectés. En situation non verrouillée, la bague est solidaire de l'élément mâle au moyen de pions (non représentés sur la figure 6). De plus, cette réalisation de la bague de verrouillage 11 permet de réaliser un connecteur entièrement démontable pour faciliter l'inspection et la maintenance du connecteur. Ce mode de réalisation permet également de réaliser une bague 11 et des éléments connecteur mâle 9 et femelle 8 quasi symétriques, ce qui facilite leur fabrication.

En référence à la figure 6, la bague 11 est montée sur la surface extérieure du manchon 10. Elle est maintenue au moyen des séries de tenons de la bague et des éléments connecteurs mâle 9 et femelle 8. Alternativement de l'assemblage à baïonnette, la bague de verrouillage 11 n'est pas pourvue d'une série de tenons du côté du connecteur mâle 9 ; elle est montée mobile en rotation sur l'élément mâle 9, tout en étant bloquée en translation, en particulier selon la direction de l'axe du tube principal. La bague de verrouillage 11 est alors maintenue dans un logement défini par des épaulements.

Pour ce deuxième mode de réalisation de l'invention, le connecteur 5 comporte en outre un anneau de verrouillage 25 qui est positionné sur la surface extérieure (périphérique) des brides 23 et 24. L'anneau 25 peut être usiné dans une portion de tube. L'anneau 25 est muni à chacune de ses extrémités de butées qui coopèrent respectivement avec les brides 23 et 24 pour bloquer en translation selon l'axe du tube principal les brides 23 et 24. L'anneau 25 de verrouillage est monté mobile en rotation sur la bride 24, tout en étant bloqué en translation, selon la direction de l'axe du tube principal. En référence à la figure 6, l'anneau 25 comporte au moins une portion de surface interne cylindrique de rayon S et la surface périphérique extérieure de la bride 23 est cylindrique de rayon légèrement inférieur à S. L'anneau 25 est monté sur la bride 24 en centrant la surface cylindrique intérieure de l'anneau sur la surface cylindrique extérieure de la bride 24. De plus, l'anneau 25 comporte une collerette qui forme un décrochement radial de la surface intérieure cylindrique de l'anneau 25. La surface intérieure de l'anneau 25 comporte des tenons. La bride 23 de l'élément connecteur femelle comporte également des tenons disposés sur sa surface périphérique extérieure. Lorsque l'élément connecteur mâle 9 est emboîté dans l'élément connecteur femelle 8, une partie de l'anneau 25 recouvre la bride 23 de manière à ce que les tenons de l'anneau 25 puissent coopérer avec les tenons de la bride 23 de l'élément connecteur femelle 8.

L'assemblage par un anneau périphérique 25 permet une forte raideur du système de verrouillage, ce qui permet de limiter les déformations (notamment en flexion) des brides. De plus, le double verrouillage assure une capacité du connecteur à transmettre des efforts importants. En outre, cette conception avec double connexion à baïonnette (côté élément connecteur mâle et côté élément connecteur femelle) permet de rendre le connecteur entièrement démontable pour l'inspection et la maintenance et permet également une quasi-symétrie des brides, ce que facilite leur fabrication.

Tel qu'illustré sur la figure 6, l'anneau de verrouillage 25 comprend en outre une deuxième série de tenons sur sa surface intérieure et la surface extérieure périphérique de la bride 24 de l'élément connecteur mâle 9 comporte également des tenons aptes à coopérer avec les tenons de l'anneau de verrouillage 25.

La figure 7 représente un anneau de verrouillage 25 périphérique. L'anneau de verrouillage 25 comprend une première série de tenons 27 apte à coopérer avec des tenons d'une bride 23 d'un élément connecteur femelle 8 et une deuxième série de tenons apte à coopérer avec des tenons d'une bride 24 d'un élément connecteur mâle 9.

Le verrouillage et le déverrouillage du connecteur 5 sont réalisés par rotation de l'anneau 25 et par rotation de la bague de verrouillage 11 (verrouillage du type à baïonnette). L'anneau 25 et la bague 11 sont munis de moyens de manoeuvre, par exemple une barre de manoeuvre qui peut être démontable. Les moyens de manoeuvre permettent de faire pivoter l'anneau 25 autour des brides 23 et 24 selon l'axe du tube principal et, indépendamment ou simultanément, faire pivoter la bague 11 selon l'axe du tube principal. Pour effectuer la rotation simultanée de l'anneau et de la bague, l'anneau 25 peut être rendu solidaire de la bague 11 par une liaison rigide (par exemple au moyen de tiges ou d'une plaque évidée évitant toute interférence avec les conduites auxiliaires lors de la rotation de l'ensemble de verrouillage bague/anneau).

Des moyens de butée en rotation et de blocage en position verrouillée et déverrouillée du système bague/anneau peuvent être prévus, par exemple au moyen de blocs, de pions, de broches ou de vis situés sur la bride 24 et l'anneau 25.

Les efforts longitudinaux, c'est-à-dire les efforts de tension dirigés selon l'axe du tube principal, sont transmis d'un tronçon 4 au tronçon adjacent 4 d'une part par l'intermédiaire de la connexion de type baïonnette entre l'anneau 25 et les brides 23 et 24 et d'autre part par l'intermédiaire de la connexion de type baïonnette entre la bague 11 et les éléments connecteurs mâle 9 et femelle 8.

L'agencement du connecteur selon l'invention permet de transmettre la quasi-totalité des efforts dans le tube principal par l'intermédiaire de la bague interne 11, alors que les efforts dans les conduites auxiliaires sont transmis pour une partie via la bague interne 11 et pour la partie restante via l'anneau externe 25. En effet, pour ce mode de réalisation, les efforts passent de la bride 24 de l'élément connecteur mâle 9 à la bride 23 de l'élément connecteur femelle 8 via les tenons de la bague 11 et de l'anneau 25 sans transiter par le manchon 10. La répartition des efforts entre la bague 11 et l'anneau 25 dépend de la raideur et des efforts dans les lignes.

La hauteur de l'anneau 25 peut être déterminée de manière à ce que la distance entre la face inférieure de la collerette circulaire et la face supérieure des tenons 26, 27 soit égale à la distance entre les brides 23 et 24 augmentée d'un jeu de mise en oeuvre au moins égal à celui de la bague interne 11. De plus, un espace est nécessaire entre les deux brides 23 et 24 pour loger les raccords 13, 14 des tubes de conduites auxiliaires 7 et les moyens de réglage du jeu 15.

Des ouvertures peuvent être ménagées dans les parties de l'anneau 25 situées, verticalement et circonférentiellement, entre les tenons. Ces ouvertures permettent, d'une part d'alléger la pièce, mais aussi et surtout de voir les extrémités des éléments de conduites auxiliaires 7 au moment de leur connexion et d'éviter des endommagements qui pourraient résulter d'une approche aveugle.

Selon l'invention, l'élément de conduite auxiliaire 7 est solidairement lié avec une liaison encastrement (sans mouvement relatif entre les pièces) à une seule extrémité du tube principal 6 et est connecté avec une liaison pivot glissant avec l'autre extrémité du tube principal. Dans la présente demande, une liaison pivot glissant désigne une liaison qui lie un premier solide à un deuxième solide, le premier solide pouvant translater par rapport au deuxième solide dans la direction d'un axe et le premier solide pouvant pivoter par rapport au deuxième solide autour de ce même axe. Ainsi l'élément de conduite auxiliaire 7 peut coulisser et pivoter selon sa direction axiale par rapport au tube principal 6, l'élément de conduite auxiliaire 7 n'est pas libre de mouvement dans les directions radiale et tangentielle, c'est-à-dire dans les directions d'un plan perpendiculaire à la figure 3.

En d'autres termes, le tronçon de colonne montante 4 comporte à chacune de ses extrémités des moyens de liaison, schématisés sur la figure 6, qui permettent d'un côté de lier axialement un élément de conduite auxiliaire 7 au tube principal 6 et de l'autre côté de former la liaison pivot glissant entre l'élément de conduite auxiliaire 7 et le tube principal 6.

Selon un mode de réalisation de l'invention illustré à la figure 6, la liaison encastrement entre l'élément de conduite auxiliaire 7 et l'élément de conduite principale 6 est réalisée au niveau de l'élément connecteur femelle 8, et la liaison pivot glissant entre l'élément de conduite auxiliaire 7 et l'élément de conduite principale 6 est réalisée au niveau de l'élément connecteur mâle 9. Alternativement, la liaison encastrement entre l'élément de conduite auxiliaire 7 et l'élément de conduite principale 6 est réalisée au niveau de l'élément connecteur mâle 9, et la liaison pivot glissant entre l'élément de conduite auxiliaire 7 et l'élément de conduite principale 6 est réalisée au niveau de l'élément connecteur femelle 8. Seule la première variante est décrite dans la suite de la description, la deuxième variante se déduisant par symétrie.

Au niveau de l'extrémité du tronçon munie de l'élément connecteur femelle 8, le tube principal 6 est prolongé par un épaulement ou bride 23 comportant un passage cylindrique dans lequel l'élément de conduite auxiliaire 7 peut coulisser. L'élément de conduite auxiliaire 7 comporte une butée, par exemple un écrou ou un épaulement pour positionner axialement l'élément 7 par rapport à la bride 23. Lors du montage de l'élément de conduite auxiliaire 7 sur le tube principal 6, une butée de l'élément 7 vient en appui sur la bride 23, par exemple contre l'épaulement axial pratiqué dans le passage cylindrique de sorte à former une liaison encastrement sans mouvement relatif entre les pièces.

Au niveau de l'extrémité du tronçon munie de l'élément connecteur mâle 9, le tube principal 6 est prolongé par un épaulement ou bride 24 comportant un passage cylindrique dans lequel l'élément de conduite auxiliaire 7 peut coulisser et pivoter. L'élément de conduite auxiliaire 7 comporte un moyen de réglage de jeu 15 (ou butée réglable) permettant de limiter le mouvement relatif entre l'élément de conduite auxiliaire 7 et la bride 24. Le moyen de réglage de jeu 15 forme une butée disposée à une distance ajustable J de la bride 24. Ainsi, lors du montage un jeu J est réglé par le moyen de réglage de jeu 15. Puis lorsque la colonne montante est mise sous tension, le mouvement relatif ou la déformation de l'élément de conduite auxiliaire 7 ou de l'élément de tube principal 6 est limitée d'une distance J, au-delà d'une certaine tension, le jeu devient nul et l'élément de conduite auxiliaire 7 est en butée dans la bride 24.

Selon l'invention, le moyen de réglage de jeu 15 est réalisé par un écrou ou par un élément fileté. Le jeu J est réglé (avant connexion des tronçons) en fonction des efforts et des pressions appliqués sur les éléments de tube principal 6 et les éléments de tube auxiliaire 7. La présence de jeu présente un bénéfice sur le dimensionnement des embouts des lignes périphériques et sur le dimensionnement des épaisseurs des lignes auxiliaires.

Selon la variante de réalisation illustrée sur la figure 6 (correspondant au mode de réalisation de la figure 8), les éléments 7 de lignes auxiliaires sont raccordés bout à bout au moyen de raccords. Un raccord est composé d'un embout mâle 14 situé à une extrémité de l'élément 7 et d'un embout femelle 13 situé à l'autre extrémité de l'élément 7. Un embout mâle 14 coopère de façon étanche avec l'embout femelle 13 d'un autre élément 7. Par exemple, l'embout mâle 14 du raccord est une partie tubulaire qui s'insère dans une autre partie tubulaire 13. La surface intérieure de l'embout femelle 13 est ajustée à la surface extérieure de l'embout mâle 14. Des joints sont montés dans des rainures usinées sur la surface intérieure de l'embout femelle 13 afin d'assurer l'étanchéité de la liaison. Le raccord autorise un déplacement axial d'un des éléments 7 par rapport à l'autre, tout en maintenant la liaison étanche entre les deux éléments. Les embouts mâle 14 et femelle 13 sont fixés par exemple par soudure ou sertissage à un tube central ayant sensiblement la même longueur que l'élément de conduite principal 6 auquel est rattaché l'élément de conduite auxiliaire 7. Pour cette variante de réalisation de l'invention, le moyen de réglage de jeu est formé par un écrou 15 positionné sur l'embout mâle 14 sur une portion filetée non destinée à être insérée dans un embout femelle 13.

Alternativement, les raccords des éléments de conduite des lignes auxiliaires sont identiques à ceux des figures 9 et 10.

### Exemple d'application

Afin de présenter la répartition des efforts et le gain en masse dans une colonne montante selon l'invention, un exemple d'application selon l'invention est présenté.

Pour cet exemple (conformément à la figure 3), les conditions sont les suivantes :
- Profondeur d'eau : 12,500 ft (3810 m)
- Densité maximale de la boue: 14.5 ppg (1.74)
- Pression de service des lignes auxiliaires : 15,000 psi (1034 bar)
- Charge maximale de travail du connecteur : 4,000 kips (1814 t)
- Longueur des tronçons de colonne montante : 75 ft (22.86 m)
- Architecture de riser « tapered » : 7 sections d'épaisseur variable pour le tube principal.

Le tableau 1 présente la répartition des efforts dans le tube principal, dans les tubes auxiliaires : « kill line », « choke line », « booster line », « hydraulic line » en fonction du jeu J en pouce.

**Tableau 1 - Répartition des efforts dans la colonne montante**

| Jeu J (pouces) | 0 | 0,25 | 0,5 | 1 | 1,5 | 2 | 2,5 |
|---|---|---|---|---|---|---|---|
| Tube principal | 45% | 50% | 55% | 67% | 82% | 97% | 100% |
| Kill line | 20% | 18% | 16% | 12% | 7% | 1% | 0% |
| Choke line | 20% | 18% | 16% | 12% | 7% | 1 % | 0% |
| Booster line | 7% | 6% | 6% | 4% | 1 % | 0% | 0% |
| Hydraulic line | 4% | 4% | 3% | 2% | 1% | 0% | 0% |

On constate que la répartition varie dans le sens d'une plus grande contribution du tube principal lorsque le jeu augmente. Entre un jeu nul et un jeu d'un pouce (25,4 mm) la répartition des efforts entre le tube principal et les lignes périphériques passe respectivement de 45 % - 55 % à 67 % - 33 %. Au-delà de 2 pouces (50,8 mm), on considère qu'il n'y a plus une répartition des efforts entre les différentes lignes, seule la conduite principale participe à la reprise des efforts, ce qui n'est pas souhaitable.

La figure 11 représente la masse M en tonne de la colonne montante en fonction du jeu J en pouce pour cet exemple. Pour cette courbe, les épaisseurs du tube principal et des lignes auxiliaires ont été optimisées de manière à répondre aux conditions citées ci-dessus. On constate que la masse est minimale entre 0 et 1 pouce (25,4 mm) et qu'un optimum de masse est obtenu pour un jeu de 0,5 pouce (12,7 mm). Au-delà de 1,25 pouce (31,75 mm) la masse de la colonne montante augmente fortement, ce qui entraîne une augmentation du coût de la colonne montante.

Au vu de la répartition des efforts et de la variation de la masse en fonction du jeu, le jeu peut être réglé entre 0 et 1,25 pouce (0 et 31,75 mm) pour cet exemple selon l'invention. De préférence, le jeu peut être réglé entre 0,1 et 1 pouce (2,54 mm et 25,4 mm). De manière optimale, le jeu peut être réglé à 0,5 pouce (12,7 mm).

## Revendications

1. Tronçon de colonne montante, comportant un élément de tube principal (6) prolongé par un élément connecteur mâle (9) et par un élément connecteur femelle (8) comprenant une première série de tenons sur sa face intérieure, dans lequel une bague de verrouillage (11) est montée sur ledit élément connecteur mâle (9), la surface extérieure de ladite bague de verrouillage (11) comprenant au moins une deuxième série de tenons (12), ledit tronçon de colonne montante comprenant en outre au moins un élément de tube auxiliaire (7), **caractérisé en ce que** ledit élément de tube auxiliaire (7) est solidaire d'une extrémité dudit élément de tube principal (6) et est connecté par une liaison pivot glissant avec l'autre extrémité dudit élément de tube principal (6), ladite liaison pivot glissant autorisant un mouvement de translation relatif entre ledit élément de tube principal (6) et ledit élément de tube auxiliaire (7) sur une distance limitée par un moyen de réglage de jeu (15, 18) placé sur ledit élément de tube auxiliaire (7).

2. Tronçon selon la revendication 1, dans lequel ledit moyen de réglage de jeu est formé par un écrou (15) ou une pièce filetée (18).

3. Tronçon selon la revendication 2, dans lequel ledit élément de tube auxiliaire (7) est prolongé d'une part par un embout femelle (13) et d'autre part par un embout mâle (14) équipé d'un écrou (15).

4. Tronçon selon la revendication 2, dans lequel ledit élément de tube auxiliaire est prolongé d'une part par un embout femelle (13) et d'autre part par un réceptacle (17), dans lequel est insérée une goupille mâle (18) équipée d'une butée (15).

5. Tronçon selon la revendication 2, dans lequel ledit élément de tube auxiliaire (7) est prolongé d'une part par un réceptacle (20), dans lequel est insérée une goupille femelle (19), et d'autre part par un réceptacle (17), dans lequel est vissée une goupille filetée mâle (21), ladite goupille filetée mâle comprenant un épaulement (22).

6. Tronçon selon l'une des revendications précédentes, dans lequel ladite distance est limitée par ledit moyen de réglage de jeu (15, 18) est comprise entre 0 et 38,1 mm, de préférence entre 2,54 mm et 25,4 mm.

7. Tronçon selon l'une des revendications précédentes, dans lequel ledit élément connecteur mâle (9) comprend un manchon (10) sur lequel est montée ladite bague de verrouillage (11).

8. Tronçon selon l'une des revendications précédentes, dans lequel ledit élément connecteur mâle (9) comprend une troisième série de tenons sur sa face intérieure, et la surface extérieure de ladite bague de verrouillage (11) comporte une quatrième série de tenons (16) aptes à coopérer avec ladite troisième série de tenons.

9. Tronçon selon l'une des revendications précédentes, dans lequel chaque série de tenons est composé d'au moins deux rangées d'au moins quatre tenons.

10. Tronçon selon l'une des revendications précédentes, dans lequel ledit élément de tube auxiliaire (7) est un tube en acier fretté par des fils de renfort, telles que des fibres de verre, de carbone, ou en aramide enrobées dans une matrice polymère.

11. Tronçon selon l'une des revendications précédentes, dans lequel lesdits éléments connecteurs mâle (9) et femelle (8) prolongent l'élément de tube principal en augmentant la section et l'épaisseur dudit élément de tube principal pour former des brides (23, 24) pour le passage dudit élément de tube auxiliaire (7).

12. Tronçon selon la revendication 11, dans lequel ladite liaison pivot glissant est réalisée dans une bride (24) dudit élément connecteur mâle (9).

13. Tronçon selon l'une des revendications 11 ou 12, dans lequel ledit tronçon de colonne montante comprend un anneau de verrouillage (25) coopérant avec les surfaces périphériques desdites brides (23, 24) pour assembler lesdites brides (23, 24).

14. Tronçon selon la revendication 13, dans lequel la face intérieure dudit anneau de verrouillage (25) est munie d'une première série de tenons et la surface périphérique de la bride (23) dudit élément connecteur femelle (8) comprend une deuxième série de tenons.

15. Tronçon selon la revendication 14, dans lequel la face intérieure dudit anneau de verrouillage (25) est munie d'une troisième série de tenons et la surface périphérique de la bride (24) dudit élément connecteur mâle (9) comprend une quatrième série de tenons apte à coopérer avec ladite troisième série de tenons.

16. Tronçon selon l'une des revendications 13 à 15, dans lequel ledit anneau de verrouillage (25) est rendu solidaire en rotation de ladite bague de verrouillage (11).

17. Colonne montante comportant au moins deux tronçons de colonne montante selon l'une des revendications précédentes, pour lesquels la connexion entre deux tronçons consécutifs (4) est réalisée au moins au moyen desdits éléments connecteurs mâle (9) et femelle (8) et de ladite bague de verrouillage (11).

18. Colonne montante selon la revendication 17, dans laquelle ladite distance du mouvement de translation relatif de ladite liaison pivot glissant est réglée de telle sorte à être positive lors de la connexion d'au moins deux tronçons de ladite colonne montante, et à être nulle lors de l'utilisation de ladite colonne montante.

19. Utilisation d'une colonne montante selon l'une des revendications 17 ou 18 pour effectuer une opération de forage de puits en mer.

## Patentansprüche

1. Abschnitt einer Steigleitung, umfassend ein Hauptrohrelement (6), das durch ein männliches Verbindungselement (9) und durch ein weibliches Verbindungselement (8) verlängert ist, umfassend eine Reihe von Zapfen auf ihrer Innenseite, wobei ein Arretierring (11) an dem männlichen Verbindungselement (9) befestigt ist, wobei die Außenfläche des Arretierrings (11) mindestens eine zweite Reihe von Zapfen (12) umfasst, wobei der Abschnitt der Steigleitung ferner mindestens ein Nebenrohrelement (7) umfasst, **dadurch gekennzeichnet, dass** das Nebenrohrelement (7) fest mit einem Ende des Hauptrohrelements (6) verbunden ist und über eine Gleitschwenkverbindung mit dem anderen Ende des Hauptrohrelements (6) verbunden ist, wobei die Gleitschwenkverbindung eine relative Translationsbewegung zwischen dem Hauptrohrelement (6) und dem Nebenrohrelement (7) über einen Abstand ermöglicht, der durch eine Vorrichtung zur Einstellung des Spiels (15, 18) begrenzt ist, die an dem Nebenrohrelement (7) angebracht ist.

2. Abschnitt nach Anspruch 1, wobei die Vorrichtung zur Einstellung des Spiels aus einer Mutter (15) oder einem Gewindestück (18) ausgebildet ist.

3. Abschnitt nach Anspruch 2, wobei das Nebenrohrelement (7) einerseits durch ein Aufnahmeanschlussstück (13) und andererseits durch ein Steckanschlussstück (14), das mit einer Mutter (15) ausgestattet ist, verlängert ist.

4. Abschnitt nach Anspruch 2, wobei das Nebenrohrelement (7) einerseits durch ein Aufnahmeanschlussstück (13) und andererseits durch eine Aufnahme (17) verlängert ist, in die ein mit einem Anschlag (15) ausgestatteter Steckstift (18) eingesetzt ist.

5. Abschnitt nach Anspruch 2, wobei das Nebenrohrelement (7) einerseits durch eine Aufnahme (20) verlängert ist, in die ein Aufnahmestift (19) eingesetzt ist, und anderseits durch eine Aufnahme (17), in die ein Gewindesteckstift (21) eingeschraubt ist, wobei der Gewindesteckstift einen Absatz (22) umfasst.

6. Abschnitt nach einem der vorhergehenden Ansprüche, wobei der Abstand, der durch die Vorrichtung zur Einstellung des Spiels (15, 18) begrenzt ist, im Bereich zwischen 0 und 38,1 mm, vorzugsweise zwischen 2,54 mm und 25,4 mm liegt.

7. Abschnitt nach einem der vorhergehenden Ansprüche, wobei das männliche Verbindungselement (9) eine Muffe (10) umfasst, auf der der Arretierring (11) befestigt ist.

8. Abschnitt nach einem der vorhergehenden Ansprüche, wobei das männliche Verbindungselement (9) auf seiner Außenseite eine dritte Zapfenreihe umfasst, und die Außenseite des Arretierrings (11) eine vierte Zapfenreihe (16) umfasst, die mit der dritten Zapfenreihe zusammenwirken kann.

9. Abschnitt nach einem der vorhergehenden Ansprüche, wobei jede Zapfenreihe aus mindestens zwei Zeilen mit mindestens vier Zapfen besteht.

10. Abschnitt nach einem der vorhergehenden Ansprüche, wobei das Nebenrohrelement (7) ein Stahlrohr mit aufgeschrumpften Verstärkungsdrähten, wie beispielsweise Glasfasern, Kohlenstofffasern oder Aramidfasern, die mit einer Polymermatrix beschichtet sind, ist.

11. Abschnitt nach einem der vorhergehenden Ansprüche, wobei die männlichen (9) und weiblichen (8) Verbindungselemente das Hauptrohrelement (6) verlängern, indem sie den Querschnitt und die Dicke des Hauptrohrelements (6) vergrößern, um Flansche (23, 24) für den Durchgang des Nebenrohrelements (7) zu bilden.

12. Abschnitt nach Anspruch 11, wobei die Gleitschwenkverbindung in einem Flansch (24) des männlichen Verbindungselements (9) ausgebildet ist.

13. Abschnitt nach einem der Ansprüche 11 oder 12, wobei der Abschnitt der Steigleitung einen Arretierkragen (25) umfasst, der mit den Umfangsflächen der Flansche (23, 24) zusammenwirkt, um die Flansche (23, 24) zusammenzusetzen.

14. Abschnitt nach Anspruch 13, wobei die Innenseite des Arretierkragens (25) mit einer ersten Zapfenreihe versehen ist und die Umfangsfläche des Flansches (23) des weiblichen Verbindungselements (8) eine zweite Zapfenreihe umfasst.

15. Abschnitt nach Anspruch 14, wobei die Innenseite des Arretierkragens (25) mit einer dritten Zapfenreihe versehen ist und die Umfangsfläche des Flansches (24) des männlichen Verbindungselements (9) eine vierte Zapfenreihe umfasst, die mit der dritten Zapfenreihe zusammenwirken kann.

16. Abschnitt nach einem der Ansprüche 13 bis 15, wobei der Arretierkragen (25) drehfest mit dem Arretierring (11) verbunden wird.

17. Steigleitung, umfassend mindestens zwei Steigleitungsabschnitte nach einem der vorhergehenden Ansprüche, wobei die Verbindung zwischen zwei aufeinanderfolgenden Abschnitten (4) mithilfe der männlichen (9) und weiblichen (8) Verbinder und dem Arretierring (11) erreicht wird.

18. Steigleitung nach Anspruch 17, wobei der Abstand der relativen Translationsbewegung der Gleitschwenkverbindung derart eingestellt ist, dass er beim Anschließen von mindestens zwei Abschnitten der Steigleitung positiv ist, und dass er bei der Verwendung der Steigleitung null ist.

19. Verwendung einer Steigleitung nach einem der Ansprüche 17 oder 18 zur Durchführung eines Offshore-Bohrvorgangs.

## Claims

1. A riser section comprising a main tube element (6) extended by a male connector element (9) and by a female connector element (8) comprising a first series of studs on the inner face thereof, wherein a locking ring (11) is mounted on said male connector element (9), the outer surface of said locking ring (11) comprising at least a second series of studs (12), said riser section further comprising at least one auxiliary tube element (7), **characterized in that** said auxiliary tube element (7) is integral with one end of said main tube element (6) and it is connected by a sliding pivot connection to the other end of said main tube element (6), said sliding pivot connection allowing a relative translational motion between said main tube element (6) and said auxiliary tube element (7) over a distance limited by a clearance adjustment means (15, 18) arranged on said auxiliary tube element (7).

2. A section as claimed in claim 1, wherein said clearance adjustment means consists of a nut (15) or a threaded part (18).

3. A section as claimed in claim 2, wherein said auxiliary tube element (7) is extended on the one hand by a female end piece (13) and, on the other hand, by a male end piece (14) provided with a nut (15).

4. A section as claimed in claim 2, wherein said auxiliary tube element (7) is extended on the one hand by a female end piece (13) and, on the other hand, by a receptacle (17) in which a male pin (18) provided with a stop (15) is inserted.

5. A section as claimed in claim 2, wherein said auxiliary tube element (7) is extended on the one hand by a receptacle (20) in which a female pin (19) is inserted and, on the other hand, by a receptacle (17) in which a male threaded pin (21) is screwed, said male threaded pin comprising a shoulder (22).

6. A section as claimed in any one of the previous claims, wherein said distance limited by said clearance adjustment means (15, 18) ranges between 0 mm and 38.1 mm, preferably between 2.54 mm and 25.4 mm.

7. A section as claimed in any one of the previous claims, wherein said male connector element (9) comprises a sleeve (10) on which said locking ring (11) is mounted.

8. A section as claimed in any one of the previous claims, wherein said male connector element (9) comprises a third series of studs on the inner face thereof, and the outer surface of said locking ring (11) comprises a fourth series of studs (16) suited to cooperate with said third series of studs.

9. A section as claimed in any one of the previous claims, wherein each series of studs is made up of at least two rows of at least four studs.

10. A section as claimed in any one of the previous claims, wherein said auxiliary tube element (7) is a hooped steel tube with reinforcement wires such as glass, carbon or aramid fibers, coated with a polymer matrix.

11. A section as claimed in any one of the previous claims, wherein said male (9) and female (8) connector elements extend the main tube element by increasing the section and the thickness of said main tube element so as to form flanges (23, 24) for passage of said auxiliary tube element (7).

12. A section as claimed in claim 11, wherein said sliding pivot connection is achieved in a flange (24) of said male connector element (9).

13. A section as claimed in any one of claims 11 or 12, wherein said riser section comprises a locking collar (25) cooperating with the peripheral surfaces of said flanges (23, 24) for assembling said flanges (23, 24).

14. A section as claimed in claim 13, wherein the inner face of said locking collar (25) is provided with a first series of studs and the peripheral surface of flange (23) of said female connector element (8) comprises a second series of studs.

15. A section as claimed in claim 14, wherein the inner face of said locking collar (25) is provided with a third series of studs and the peripheral surface of flange (24) of said male connector element (9) comprises a fourth series of studs suited to cooperate with said third series of studs.

16. A section as claimed in any one of claims 13 to 15, wherein said locking collar (25) is rotationally secured to said locking ring (11).

17. A riser pipe comprising at least two riser sections as claimed in any one of the previous claims, for which the connection between two consecutive sections (4) is achieved by means of said male (9) and female (8) connector elements and of said locking ring (11).

18. A riser pipe as claimed in claim 17, wherein said distance of the relative translational motion of said sliding pivot connection is adjusted so as to be positive upon connection of at least two sections of said riser and to be zero while using said riser.

19. Use of a riser as claimed in any one of claims 17 or 18 for carrying out an offshore drilling operation.
